# EUROPÄISCHE PATENTSCHRIFT

(11) **EP 0 236 556 B1**
(45) Veröffentlichungstag und Bekanntmachung des Hinweises auf die Patenterteilung: **14.08.1991**
(21) Anmeldenummer: 86115910.1
(22) Anmeldetag: 15.11.1986
(51) Int. Cl.: B65D 5/70, B65D 17/50, B65D 85/72

(54) **Fliessmittelpackung und Verfahren zur Herstellung derselben**
Liquid package and method of producing the same
Emballage pour liquides et pocédé pour sa fabrication

(30) Priorität: 11.03.1986 GB 8605911
(43) Veröffentlichungstag der Anmeldung: 16.09.1987
(73) Patentinhaber: Tetra Alfa Holdings S.A., 1009 Pully (CH)
(72) Erfinder: Rausing, Hans, Dr., Wadhurst East Sussex TN5 6NT (GB)
(74) Vertreter: Weber, Dieter, Dr.

(56) Entgegenhaltungen:
- EP-A- 0 141 229
- DE-A- 2 243 885
- DE-A- 2 751 351
- FR-A- 1 432 191
- US-A- 3 900 155
- US-A- 4 170 314

## Beschreibung

Die Erfindung betrifft eine Fließmittelpackung aus mit Kunststoff beschichtetem Trägermaterial aus Papier oder dergleichen, bei welcher die Seitenwände, der Deckel und der Boden über Schweißnähte und/oder Faltkanten miteinander verbunden sind und im Deckel oder der Seitenwand eine Öffnungsvorrichtung angebracht ist, die einen ein ausgestanztes Loch dichtend übergreifenden Abdeckstreifen aufweist.

Unter den zahlreichen bekannten Fließmittelpackungen dieser Art gibt es die für Milch verwendeten, bekannten Quaderpackungen, bei denen Deckel und Boden über Faltlinien mit den Seitenwänden verbunden sind und beidseitig mit dem Inneren der Packung in Verbindung stehende doppelwandige Dreieckfelder aufweisen. In anderen und auch Fließmittelpackungen dieser Art sind zahlreiche Vorschläge für Öffnungsvorrichtungen veröffentlicht worden. Diese Öffnungsvorrichtungen müssen für den Endverbraucher leicht zu handhaben sein, sie müssen bis zum ersten Öffnen auch bei stärker beanspruchter, gefüllter Packung flüssigkeitsdicht bleiben und sollen möglichst wiederverschließbar sein. Die Packungshersteller haben zur Erreichung dieser Öffnungsvorrichtungen aufwendige Packungen und Herstellungsverfahren entwickelt.

So ist beispielsweise eine Fließmittelpackung der eingangs genannten Art aus der US-A-3.900.155 bekannt. Bei dieser Packung wird ein das ausgestanzte Loch dichtend übergreifender Abdeckstreifen mit nach vorn über die Gießkante nach unten lose abstehender Greifzunge aufgelegt und im Bereich des ausgestanzten Loches derart tiefgezogen, daß die das Loch im wesentlichen eben abdeckende Fläche nach innerhalb der Packung zu liegen kommt und an den Lochrändern ausgewölbt ist. Dieser Umfangswulst kann das Wiederverschließen der geöffneten Packung erleichtern. Dieser Wulst dient sogar für einen relativ dichten Wiederverschluß, nachdem die Packung geöffnet worden war.

Mit Nachteil wird beim Öffnen der bekannten Packung der gesamte Streifen, einschließlich der in der Packung befindlichen Dichtfläche mit dem Umfangswulst, herausgerissen und erst zum Wiederverschließen wieder aufgedrückt. Hierdurch sind die kunststofffreien Lochränder dem Eintritt von Flüssigkeit ungehindert ausgesetzt. Außerdem muß ein sehr zuverlässiges Schweißverfahren angewendet werden, um über dem Umfangswulst den Dichtstreifen einwandfrei und zuverlässig in dem ausgestanzten Loch zu verankern. Gerade bei Hochleistungsmaschinen ist das Herstellungsverfahren der bekannten Öffnungseinrichtung nicht ohne Aufwand zuverlässig durchzuführen.

Aufgabe der Erfindung ist daher die Schaffung einer Fließmittelpackung der eingangs bezeichneten Art, bei welcher eine Öffnungsvorrichtung auch in einer Hochleistungsmaschine (große Stückzahl pro Zeiteinheit) funktionssicher und preiswert herstellbar ist.

Diese Aufgabe wird erfindungsgemäß dadurch gelöst, daß der Abdeckstreifen aus dreidimensional ausgestaltet angespritztem Kunststoff besteht und seine als Doppelflansche gespritzten Randbereiche sowohl an den außenseitigen als auch an den innenseitigen Rändern des ausgestanzten Loches, diese auf beiden Seiten überdeckend, angeschweißt sind, und daß eine einstückig an dem Abdeckstreifen angespritzte Zuglasche im Bereich des Loches senkrecht aus dem Abdeckstreifen heraussteht.

Die neue Fließmittelpackung weist also einen dreidimensional ausgestalteten Kunststoffstreifen mit die Lochränder umgreifenden Doppelflanschen einerseits und einer senkrecht herausstehenden Zuglasche andererseits auf. Nur mit der im Bereich des Loches befindlichen Zuglasche kann ein Bereich innerhalb des Loches aus dem Abdeckstreifen herausgerissen werden, so daß die Doppelflansche auch nach geöffneter Packung die gefährdeten Lochränder noch schützend umdecken, wenn die Flüssigkeit ausgegossen wird. Durch das Einspritzen des Kunststoffes kann diese dreidimensionale Gestaltung mit den Doppelflanschen und der Zuglasche bewerkstelligt werden, wobei vorzugsweise auch eine Reißlinie kreis- oder ovalförmig im Lochbereich im Abdeckstreifen angebracht ist.

Durch das Ausstanzen des Loches in dem mit Kunststoff beschichteten Papier bilden sich wenigstens an den stirnseitigen Rändern dieses Loches Flächen, die ohne Kunststoffbeschichtung frei nach außen stehen. Würden diese stirnseitigen Ränder nicht durch Kunststoff abgedeckt, so könnte flüssiges Füllgut in die offene Papierbahn eindringen, diese zum Quellen bringen und die Packung im Bereich der Öffnungsvorrichtung zerstören. Dies war auch der Grund, weshalb die bekannte Fließmittelpackung so besonders sorgfältig innenseitig über dem Umfangswulst angeschweißt werden mußte. Erfindungsgemäß wird aber diese Doppelsicherung wesentlich einfacher erreicht, so daß die gewünschte Öffnungseinrichtung auch in Hochleistungsmaschinen verwendet werden kann.

Der eingespritzte dreidimensional ausgestaltete Abdeckstreifen verbindet sich mit den Rändern des ausgestanzten Loches auf der Außen- und Innenseite und haftet damit fest über dem Stanzloch.

Durch die erfindungsgemäß verwendete Spritztechnik ist es auch möglich, die Zuglasche in der senkrecht herausstehenden Form, sozusagen dreidimensional, einstückig anzuformen. Es sind bei anders ausgestalteten Öffnungsvorrichtungen zwar Zuglaschen an sich bekannt, die einstückig mit einem Stopfen ausgestaltet sind.

Unter Zuhilfenahme der bekannten Spritztechnik und der bekannten Formen können aber erfindungsgemäß auch für die neue Fließmittelpackung beliebig passende Formen von Zuglaschen vorgesehen werden. Das gleiche gilt für die Anbringstelle im Verhältnis zu dem ausgestanzten Loch. Vorzugsweise wird die Zuglasche mehr zum Rand des Loches hin auf dem Abdeckstreifen anzuordnen sein, damit beim Hochziehen dieser Zuglasche der Einreißvorgang im Bereich des Lochrandes beginnt und durch Aufreißen in die gegenüberliegende Seite eine größere Öffnung freigelegt werden kann. Man kann die Zuglasche selbst auch mit einer dreieckförmigen Reißspitze versehen, an welcher das Einreißen beginnt, so daß sich ein größeres Loch durch Hochziehen der Zuglasche im Abdeckstreifen bildet.

Zweckmäßig ist es gemäß der Erfindung ferner, wenn der Abdeckstreifen im Bereich des ausgestanzten Loches eine dünne Folie ist und die Zuglasche in Gestalt eines flachen Feldes ausgebildet ist. Die eingangs erwähnten Bedingungen der Dichtigkeit und logischen sowie leichten Öffnungsfähigkeit des Abdeckstreifens sind auch dann gewährleistet, wenn dieser unter Einsparung von Material lediglich als dünner Streifen ausgebildet ist, beispielsweise mit einer Dicke von 0,3 bis 2 mm, vorzugsweise 1 bis 1,5 mm. In den Randbereichen kann der Abdeckstreifen bei Verwendung einer entsprechenden Form dicker ausgebildet sein, damit die Ränder des ausgestanzten Loches auf der Außen- und Innenseite von kräftigen Rundstegen überdeckt sind.

Wenn die Zuglasche in der beschriebenen Weise im wesentlichen flach hochstehend ausgestaltet ist, kann ein besonders einfaches Spritzwerkzeug verwendet werden, bei dem die untere Formhälfte ebenso einstückig ausgestaltet ist wie die obere Formhälfte un die Entformung in Richtung der Zuglasche erfolgt. Wenn die Zuglasche andere parallel zur Hauptfläche des Abdeckstreifens verlaufende Teile hat, müßte die Außenform ihrerseits nochmals geteilt werden. Im Falle der vorstehend genannten erfinderischen Maßnahme der flach ausgestalteten Zuglasche kann man sogar die Zweiteilung der einen Spritzwerkzeugformhälfte einsparen.

Die Erfindung bezieht sich auch auf ein Verfahren zur Herstellung einer Fließmittelpackung aus mit Kunststoff beschichtetem Trägermaterial aus Papier oder dergleichen, bei welcher die Seitenwände, der Deckel und der Boden über Schweißnähte und/oder Faltlinien miteinander verbunden sind und im Deckel oder der Seitenwand eine Öffnungsvorrichtung angebracht ist, die einen ein ausgestanztes Loch dichtend übergreifenden Abdeckstreifen aufweist, wobei die flachliegende beschichtete Papierbahn von einer Vorratsrolle abgezogen, zu einem Tubus geformt, mit Fließmittel gefüllt, durch Quersiegelnähte abgeteilt, vereinzelt und zu Packungen geformt wird.

Solche Verfahren zur Herstellung von Flüssigkeitspackungen mit großer Leistung sind in zahlreichen Varianten bekannt. Beispielsweise können tetraederförmige, quaderförmige oder schlauchförmige Packungen in dieser Weise erstellt werden. Bei der Anbringung der geeigneten Öffnungsvorrichtung ergeben sich aber die vorstehend bereits beschriebenen Schwierigkeiten, die nur durch den Einsatz zusätzlicher Materialien oder komplizierter Herstellungsmaschinen überwunden werden konnten.

Hinsichtlich des Verfahrens liegt der Erfindung die Aufgabe zugrunde, die Herstellung einer Fließmittelpackung dahingehend zu vereinfachen, daß trotz hoher Leistung (große Stückzahl pro Zeiteinheit) einwandfrei abgedichtete Packungen mit leicht zu öffnenden Ausgießeinrichtungen auf preiswerte Weise produziert werden können.

Das Verfahren ist zur Lösung dieser Aufgabe erfindungsgemäß dadurch gekennzeichnet, daß das Loch für die Öffnungsvorrichtung registerhaltig zum Aufdruck und/oder dem Falzlinienmuster vor oder nach Abzug von der Vorratsrolle in die Papierbahn eingestanzt wird und kurz vor dem Umformen der flachen Bahn in den Tubus der Abdeckstreifen mit einstückig angespritzter Zuglasche flüssigkeitsdicht in das ausgestanzte Loch eingespritzt wird, wobei die Randbereiche des Abdeckstreifens mit der Kunststoffbeschichtung beider Oberflächen der Papierbahn verschmelzen.

Für den Papierhersteller für derartige Flüssigkeitspackungen ist es ein leichtes, in eine beschichtete Papierbahn ein Loch für die Öffnungsvorrichtung einzustanzen, durch die Entfernung des Materials an dieser Stelle bleibt das Aufwickeln auf die Vorratsrolle unproblematisch. Zwar wäre es für den Papierhersteller auch ein leichtes, das Loch für die Öffnungsvorrichtung mit einer entsprechenden Spritzmaschine mit einem Abdeckstreifen auszuspritzen. Dieser trägt aber derart erheblich auf, daß eine derart bearbeitete Papierbahn nicht mehr auf eine Vorratsrolle aufgewickelt werden könnte. Andererseits wird bei üblichen Packungsmaschinen eine Papierbahn verwendet, die über ihre ganze Fläche flüssigkeitsdicht ist. Es gibt derzeit keine Packungsmaschinen, die in ein zuvor ausgestanztes Loch in einer Papierbahn Kunststoffverschlüsse einspritzen.

Erstmals durch die Erfindung ist das Herstellen einer Öffnungsvorrichtung mit den notwendigen und günstigen Bedingungen der Dichtigkeit, leichten und logischen Öffnungsfähigkeit und preiswerten Herstellung einer Öffnungsvorrichtung geschaffen worden, wobei nach dem erfindungsgemäßen Verfahren von einer üblichen von einer Vorratsrolle abgezogenen Papierbahn gearbeitet werden kann. Unabhängig von einer Spritzmaschine und der Herstellungsmaschine der Flüssigkeitspackung kann ein Loch mit bekannten Techniken mit hoher Registerhaltigkeit bezüglich des Aufdruckes und/oder des Musters der Falzlinien eingestanzt werden. Damit liegt eine beidseitig mit Kunststoff beschichtete Papierbahn vor, die zwar ein Loch aufweist, dieses liegt jedoch genau an der gewünschten Stelle, so daß es gut für die Werbung, für Öffnungsanweisungen und für das allgemeine Bild der Packung paßt. Eine solche vorbehandelte, mit einem Loch versehene Papierbahn wird nun der Packungsmaschine zugeführt, welcher vor den Tubusformeinrichtungen eine Spritzanlage vorgeschaltet ist. Aufdrucke, Ränder, Falzlinien oder gar das ausgestanzte Loch können die Lage der Bahn relativ zur Spritzmaschine derart genau einstellen, daß eine Kunststoffolie als Abdeckstreifen an präzise der richtigen Stelle im Bereich des ausgestanzten Loches eingespritzt werden kann. Durch das Aufpressen des heißen, flüssigen Kunststoffes auch auf die Ränder um das ausgestanzte Loch herum werden die dort befindlichen Oberflächenschichten sowohl außenseitig als auch innenseitig plastifiziert, so daß die Randbereiche des eingespritzten Abdeckstreifens mit der erwähnten Kunststoffbeschichtung verschmelzen. Hierdurch ist eine feste Verankerung und flüssigkeitsdichte Verbindung des Abdeckstreifens mit den das Loch umgebenden Wandungen geschaffen. Außerdem kann die Spritzeinrichtung in der oben erwähnten Weise sehr einfach ausgestaltet sein, insbesondere wenn die Zuglasche senkrecht aus dem Abdeckstreifen hochstehend ausgestaltet ist.

Nach Verlassen dieser Spritzmaschine für den Abdeckstreifen ist das ausgestanzte Loch vollständig flüssigkeitsdicht verschlossen, und die Bahn kann dann in üblicher Weise in Schlauchform umgestaltet werden, so daß die weitere Verarbeitung mit Füllen, Querversiegeln, Vereinzeln und Formen der fertigen Packung erfolgen kann wie bei herkömmlichen Maschinen. Der eingespritzte Abdeckstreifen stört diesen Herstellungsvorgang nicht.

Weitere Vorteile und Anwendungsmöglichkeiten der vorliegenden Erfindung ergeben sich aus der folgenden Beschreibung eines bevorzugten Ausführungsbeispiels in Verbindung mit den Zeichnungen. Es zeigen:
- Figur l: perspektivisch eine quaderförmige Flüssigkeitspakkung mit einer Öffnungsvorrichtung gemäß der Erfindung und
- Figur 2: eine schematische und abgebrochene Schnittdarstellung entlang der Linie II-II in Figur l.

Als Fließmittelpackung wird hier eine im Handel übliche Milch- oder Fruchtsaftverpackung in Quaderform gezeigt und beschrieben. Das Material dieser Quaderpackung besteht aus beidseitig mit Kunststoff dünn beschichtetem Papier, welches sowohl die Seitenwände 2 und 3 als auch den Boden und Deckel l bildet, wie in Figur l gezeigt ist. Die Seitenwände entstehen durch Bildung eines Tubus, der längs der Längssiegelnaht 4 verschlossen ist. Im vorliegenden Falle ist auf der Deckelseite keine Quersiegelnaht gezeigt. Diese befindet sich in anderen Wandteilen der Packung, die in den Figuren nicht dargestellt sind. Deckel l und Boden sind mit umgefalteten, mit den Seitenwänden 2, 3 einstükkig ausgebildeten Dreieckfeldern 5 ausgestaltet, die mit dem Inneren der Verpackung in Verbindung stehen.

Für die Erfindung ist eigentlich nur die allgemein mit 7 bezeichnete Öffnungsvorrichtung von Interesse, die im folgenden genauer beschrieben wird und bei der gezeigten Ausführungsform im Wandfeld des Deckels l neben der vorderen Faltkante 9 angeordnet ist. In Gießrichtung nach vorn ist in Figur l ferner eine Gießlasche 8 dargestellt, die das Abreißen des Ausgießstrahles des flüssigen Füllgutes erleichtern soll.

Die Öffnungsvorrichtung 7 entsteht durch Ausstanzen des Loches 6, das mittels des Abdeckstreifens l0 aus Kunststoff verschlossen ist. Aus dem Abdeckstreifen l0 steht senkrecht eine Zuglasche ll in Gestalt eines flachen Feldes heraus, dessen in Figur 2 mit l2 bezeichnete vordere Ansatzkante außermittig angeordnet ist. Die Zuglasche ll an der Öffnungsvorrichtung 7 befindet sich außermittig zum Loch 6. Die Kante l2 kann aber auch zu der gegenüberliegenden Seite hin verschoben sein, um in jedem Falle ein Aufreißen eines größeren Loches beim Öffnen der Flüssigkeitspackung zu gewährleisten.

Besonders aus Figur 2 erkennt man die Randbereiche l3 des Abdeckstreifens l0, die wie Doppelflansche die Ränder l4 des Loches 6 sowohl auf der Außenseite als auch auf der Innenseite überdecken. Man erkennt in Figur 2 auch den ringförmigen, die beiden flanschartigen Randbereiche l3 des Abdeckstreifens l0 verbindenden Steg l5 des Abdeckstreifens l0, welcher den stirnseitigen Rand des ausgestanzten Loches, der ohne jede Kunststoffbeschichtung nach außen offen liegt, so abdeckt, daß keinerlei Flüssigkeit, weder von innen noch von außen, in das Papier eindringen kann.

Die Betrachtung der Figur 2 erlaubt auch eine gute Vorstellung einer nicht gezeigten Spritzform, bei welcher das innere oder Unterformteil unterhalb des Deckels l angeordnet zu denken ist, während das Oberteil einstückig oberhalb der Grenze der den Deckel l bildenden Materialbahn zu denken ist. Der den Abdeckstreifen l0 darstellende, eng schaffierte Bereich würde dann die Hohlform darstellen, in welche der Kunststoff eingespritzt wird. Es versteht sich also, daß das Herstellungsverfahren für die Öffnungsvorrichtung einer beliebigen Fließmittelpackung schnell und preiswert vonstatten geht, weil außer einer kleinen Menge Kunststoff keine weiteren Materialien und zudem eine einfache Herstellungsmaschine verwendet werden können.

Die Form der Verpackungen, die mit einer solchen neuen Öffnungsvorrichtung versehen werden können, kann von der hier in den Figuren gezeigten Quaderform selbstverständlich abweichen. Bekannt sind rohrförmige oder kastenförmige Packungen, bei denen ebenfalls eine Papierbahn erst gelocht und kurz vor dem Aufstellen der Packung oder Bilden eines Tubus mit dem Abdeckstreifen verspritzt wird.

Aus Figur 2 erkennt man ferner zwei Reißlinien l6, die bei einer bevorzugten Ausführungsform auch als Kreis oder Oval als endlose einzige Linie ineinander übergehen können. In Figur 2 ist die linke Schwächungs- oder Reißlinie l6 direkt neben der Lasche ll angeordnet, so daß beim Hochziehen der Zuglasche ll die Öffnung erfolgt. Der kreis- oder ovalförmige Teil des Abdeckstreifens l0 besitzt innerhalb der Reißlinien l6 einen Wiederverschließrand, der in Figur 2 mit l7 bezeichnet ist. Auf diese Weise kann der herausgerissene Teil der Öffnungsvorrichtung 7 wieder bis zur Anlage des Wiederverschließrandes l7 in die Öffnung hineingeschoben und dort verrastet werden.

Ein innerer Abdeckstreifen l8 dichtet die Packung trotz der Gießkante 8 flüssigkeitsdicht ab.

## Patentansprüche

1. Fließmittelpackung aus mit Kunststoff beschichtetem Trägermaterial aus Papier oder dergleichen, bei welcher die Seitenwände (2, 3), der Deckel (1) und der Boden über Schweißnähte (4) und/oder Faltkanten (9) miteinander verbunden sind und im Deckel (1) oder der Seitenwand (2, 3) eine Öffnungsvorrichtung (7) angebracht ist, die einen ein ausgestanztes Loch (6) dichtend übergreifenden Abdeckstreifen (10) aufweist, dadurch gekennzeichnet, daß der Abdeckstreifen (10) aus dreidimensional ausgestaltet angespritztem Kunststoff besteht und seine als Doppelflansche gespritzten Randbereiche (13) sowohl an den außenseitigen als auch an den innenseitigen Rändern (14) des ausgestanzten Loches (6), diese auf beiden Seiten überdeckend, angeschweißt sind, und daß eine einstückig an dem Abdeckstreifen (10) angespritzte Zuglasche (11) im Bereich des Loches (6) senkrecht aus dem Abdeckstreifen (10) heraussteht.

2. Fließmittelpackung nach Anspruch 1, dadurch gekennzeichnet, daß der Abdeckstreifen (10) im Bereich des ausgestanzten Loches (6) eine dünne Folie ist und die Zuglasche (11) in Gestalt eines flachen Feldes ausgebildet ist.

3. Verfahren zur Herstellung einer Fließmittelpackung aus mit Kunststoff beschichtetem Trägermaterial aus Papier oder dergleichen, bei welcher die Seitenwände (2, 3), der Deckel (1) und der Boden über Schweißnähte (4) und/oder Faltkanten (9) miteinander verbunden sind und im Deckel (1) oder der Seitenwand (2, 3) eine Öffnungsvorrichtung (7) angebracht ist, die einen ein ausgestanztes Loch (6) dichtend übergreifenden Abdeckstreifen (10) aufweist, wobei die flach liegende beschichtete Papierbahn von einer Vorratsrolle abgezogen, zu einem Tubus geformt, mit Fließmittel gefüllt, durch Quersiegelnähte abgeteilt, vereinzelt und zu Packungen geformt wird, dadurch gekennzeichnet, daß das Loch (6) für die Öffnungsvorrichtung (7) registerhaltig zum Aufdruck und/oder dem Falzlinienmuster vor oder nach Abzug von der Vorratsrolle in die Papierbahn eingestanzt wird und kurz vor dem Umformen der flachen Bahn in den Tubus der Abdeckstreifen (10) mit einstückig angespritzter Zuglasche (11) flüssigkeitsdicht in das ausgestanzte Loch (6) eingespritzt wird, wobei die Randbereiche (13) des Abdeckstreifens (10) mit der Kunststoffbeschichtung beider Oberflächen der Papierbahn verschmelzen.

## Claims

1. A fluid pack comprising plastics-coated carrier material of paper or the like, in which the side walls (2, 3), the top (1) and the bottom are connected together by way of welded seams (4) and/or fold edges (9) and provided in the top (1) or the side wall (2, 3) is an opening bans (7) which has a cover strip (10) which sealingly engages over a punched-out hole (6) characterised in that the cover strip (10) comprises plastics material which is injection-moulded in position in a three-dimensional configuration and its edge regions (13) which are injection-moulded as double flanges are welded both to the outside and to the inside edges (14) of the punched-out hole (6), covering said edges (14) on both sides, and that a pull tab (11) which is integrally injection-moulded on the cover strip (10) projects perpendicularly out of the cover strip (10) in the region of the hole (6).

2. A fluid pack according to claim 1 characterised in that the cover strip (10) is a thin foil in the region of the punched-out hole (6) and the pull tab (11) is provided in the form of a flat area.

3. A method of producing a fluid pack comprising plastics-coated carrier material of paper or the like, in which the side walls (2, 3), the top (1) and the bottom are connected together by way of welded seams (4) and/or fold edges (9) and provided in the top (1) or the side wall (2, 3) is an opening means (7) which has a cover strip (10) which sealingly engages over a punched-out hole (6), wherein the coated web of paper which is in a condition of lying flat is withdrawn from a supply roll, formed into a tube, filled with fluid, divided off by transverse sealing seams, separated and formed into packs, characterised in that the hole (6) for the opening means (7) is punched into the paper web in correct register relationship with respect to the printing and/or the fold line pattern prior to or after withdrawal from the supply roll and just prior to the operation of shaping the flat web into the tube the cover strip (10) with pull tab (11) integrally injection-moulded thereon is fluid-tightly injection-moulded into the punched-out hole (6), wherein the edge regions (13) of the cover strip (10) fuse with the plastics coating on both surfaces of the paper web.

## Revendications

1. Emballage pour liquide réalisé en un matériau support tel que papier ou analogue recouvert d'une couche de matière plastique dans lequel les parois latérales (2, 3), le couvercle (1) et le fond sont reliés entre eux au moyen de cordons de soudure (4) et/ou de bords repliés (9) et dans le couvercle (1) ou une paroi latérale (2, 3) duquel est rapporté un dispositif d'ouverture, lequel comporte une bande de recouvrement (10) coopérant de façon étanche avec un orifice perforé (6) caractérisé en ce que la bande de recouvrement (10) consiste en de la matière plastique injectée disposée en trois dimensions et ses zones formant bord (13) injectées sous la forme d'une double bride, aussi bien sur les côtés extérieurs qu'également sur les bords dirigés vers l'intérieur (14) de l'orifice perforé (6) se trouvent soudées sur les deux côtés se recouvrant et en ce qu'une languette de traction (11) monobloc injectée sur la bande de recouvrement (10) autour de l'orifice (6) fait saillie perpendiculairement par rapport à la bande de recouvrement (10).

2. Emballage pour liquide selon la revendication 1 caractérisé en ce que la bande de recouvrement (10) dans la zone de l'orifice perforé (6) est une feuille mince et la languette de traction (11) se présente sous la forme d'un panneau plat.

3. Procédé pour la fabrication d'un emballage pour liquide réalisé en un matériau support tel que papier ou analogue recouvert d'une couche de matière plastique dans lequel les parois latérales (2,3), le couvercle (1) et le fond sont reliés entre eux au moyen de cordons de soudure (4) et/ou de bords repliés (9) et dans le couvercle (1) ou une paroi latérale (2, 3) duquel est rapporté un dispositif d'ouverture, lequel comporte une bande de recouvrement (10) coopérant de façon étanche avec un orifice perforé (6) la bande de papier revêtue reposant à plat étant déroulée à partir d'un rouleau d'alimentation, formée en tube, remplie de liquide, divisée par des cordons d'étanchéité transversaux, isolée et formée en emballages, caractérisée en ce que l'orifice (6) pour le dispositif d'ouverture (7) est poinçonné dans la bande de papier avec indexation par rapport à l'impression et/ou le dessin des lignes de pliage avant ou après le déroulement du rouleau d'alimentation et, peu avant la formation de la partie de bande plane dans le tube, la bande de recouvrement (10) est injectée, avec une languette de traction (11) monobloc injectée, étanche au liquide, dans l'orifice perforé (6), la zone formant bord (13) de la bande de recouvrement (10) étant soudée à la couche de recouvrement en matière plastique selon les deux faces de la bande de papier.
